# EUROPÄISCHE PATENTSCHRIFT

(11) **EP 3 494 066 B1**
(45) Veröffentlichungstag und Bekanntmachung des Hinweises auf die Patenterteilung: **07.10.2020**
(21) Anmeldenummer: 17768362.0
(22) Anmeldetag: 02.08.2017
(51) Int. Cl.: B65B 61/18, B65D 85/10, B65B 19/02

(54) **PACKUNG FÜR ZIGARETTEN SOWIE VERFAHREN UND VORRICHTUNG ZUM HERSTELLEN DERSELBEN**
PACK FOR CIGARETTES AND METHOD AND APPARATUS FOR PRODUCING SAID PACK
EMBALLAGE POUR CIGARETTES, PROCÉDÉ ET DISPOSITIF POUR PRODUIRE LEDIT EMBALLAGE

(30) Priorität: 03.08.2016 DE 102016114350
(43) Veröffentlichungstag der Anmeldung: 12.06.2019
(73) Patentinhaber: Focke & Co. (GmbH & Co. KG), 27283 Verden (DE)
(72) Erfinder: HÄFKER, Thomas, 27299 Langwedel (DE)
(74) Vertreter: Ellberg, Nils
(86) Internationale Anmeldenummer: PCT/EP2017/001109
(87) Internationale Veröffentlichungsnummer: WO 2018/024375

(56) Entgegenhaltungen:
- WO-A1-02/079051
- DE-A1-102008 035 467
- DE-A1-102011 119 344
- DE-A1-102014 011 396

## Beschreibung

Die Erfindung betrifft eine Packung für Zigaretten mit einer Außenpackung, vorzugsweise in der Ausführung als Hinge-Lid-Packung mit einem Schachtelteil und einem schwenkbar am Schachtelteil gelagerten Deckel, und mit einer Innenpackung mit einem wenigstens eine Zigarettengruppe als Packungsinhalt vorzugsweise im Wesentlichen allseitig umgebenden Zuschnitt aus einem Verpackungsmaterial, wobei die Innenpackung eine Entnahmeöffnung aufweist, um dem Konsumenten Zugriff auf den Packungsinhalt zu ermöglichen, und wobei die Innenpackung ein Verschlussmittel, insbesondere eine Verschlusslasche, aufweist, das mittels einer wenigstens teilweise lösbaren Verklebung an der Innenpackung befestigt ist und zum Zugriff auf die Entnahmeöffnung bzw. den Packungsinhalt von der Innenpackung abziehbar ist, gemäß dem Oberbegriff des Anspruchs 1. Ferner betrifft die Erfindung ein entsprechendes Verfahren sowie eine Vorrichtung gemäß dem Oberbegriff der Ansprüche 7 bzw. 11.

Derartige Packungen sind aus der Praxis bekannt. Die DE102011119344A1, die DE102008035467A1, die WO02/079051 A1 und die DE102014011396A1 offenbaren Zigarettenverpackungen. Als Problem wird dabei teilweise angesehen, dass die zur Verklebung des Verschlussmittels mit der Innenpackung zum Einsatz kommenden Klebstoffe den Packungsinhalt beeinträchtigen könnten.

Hiervon ausgehend liegt der Erfindung die Aufgabe zu Grunde, Packungen der eingangs genannten Art weiterzuentwickeln, insbesondere im Hinblick auf einen verbesserten Schutz des Packungsinhalts von schädlichen Einflüssen.

Zur Lösung dieser Aufgabe weist eine erfindungsgemäße Packung die Merkmale des Anspruchs 1 auf.

Diese Lösung weist insbesondere den Vorteil auf, dass durch den an der Unterseite des Verschlussmittels angebrachten Zuschnitt ein direkter Kontakt der Verklebung mit dem Verpackungsinhalt vermieden oder zumindest erschwert wird. Darüber hinaus bildet der Zuschnitt auch eine Barriere für eventuell aus der Verklebung austretende Stoffe, die geeignet sind die Qualität des Packungsinhalts zu beeinflussen.

Gemäß einer bevorzugten Weiterbildung der Erfindung ist vorgesehen, dass der am Verschlussmittel angebrachte Zuschnitt geringere Abmessungen als das Verschlussmittel aufweist, wobei das Verschlussmittel den Zuschnitt allseits bzw. umlaufend überlappt, derart, dass das Verschlussmittel komplett um den Zuschnitt herum mit der Innenpackung verklebbar ist.

In einer bevorzugten Ausgestaltung der Erfindung kann vorgesehen sein, dass das Verschlussmittel auf der zur Innenpackung weisenden Seitenfläche mit einer Klebstoffschicht versehen ist, wobei sich die Klebstoffschicht vorzugsweise über die gesamte Seitenfläche (mit Ausnahme eines Bereichs einer Betätigungslasche) erstreckt.

Gemäß einer weiteren Besonderheit kann vorzugsweise vorgesehen sein, dass die Klebstoffschicht Bereiche unterschiedlicher Intensität bzw. Stärke der Haftung aufweist, insbesondere derart, dass in einem Bereich des Öffnungsbeginns beim Betätigen des Verschlussmittels eine Klebezone mit vergleichsweise schwächerer Klebewirkung, anschließend eine Klebezone mit vergleichsweise stärkerer Klebewirkung und eine weitere Klebezone mit höherer Klebewirkung ausgebildet ist.

Eine weitere Besonderheit kann vorzugsweise darin bestehen, dass das Verschlussmittel bzw. eine Betätigungslasche derselben dauerhaft mit der Innenseite einer Deckel-Vorderwand der Außenpackung verbunden ist, vorzugsweise über einen Leimstreifen und/oder Leimpunkte an der freien Außenseite der Betätigungslasche.

Eine weitere Besonderheit kann darin bestehen, dass der Zuschnitt auf der zur Zigarettengruppe weisenden Seite eine Lage aus einem Zellstoff aufweist, insbesondere eine Papierschicht.

Ein erfindungsgemäßes Verfahren weist die Merkmale des Anspruchs 7 auf.

Vorzugsweise wird die lagegerechte Anbringung der Zuschnitte an den Verschlussmitteln einerseits und die lagegerechte Anbringung der Verschlussmittel an den Zuschnitten andererseits mittels Sensoren überwacht und werden zur lagegerechten Anbringung Antriebe von Organen der Verpackungsmaschine zum Transport der Verschlussmittel und/oder der Zuschnitte entsprechend gesteuert.

Gemäß einer bevorzugten Weiterbildung kann vorgesehen sein, dass die Verschlussmittel von einem fortlaufenden Trägerstreifen durch Umlenkung desselben abgelöst und an eine Auflegewalze übergeben werden, wobei die Verschlussmittel derart an der Auflegewalze transportiert werden, dass eine mit Kleber versehene Seite der Verschlussmittel von der Oberfläche der Auflegewalze abgewandt ist und dass Zuschnitte gegen die an der Auflegewalze befindlichen Verschlussmittel übergeben und durch Klebung an diesen befestigt werden.

Die miteinander verbundenen Verschlussmittel und Zuschnitte können von der Auflegewalze an einer fortlaufenden Materialbahn für Zuschnitte für die Innenpackung oder an einzelnen Zuschnitten für die Innenpackung angebracht werden, nämlich lagegerecht an den in der Materialbahn oder den Zuschnitten angebrachten Öffnungen für die Entnahmeöffnung.

Eine erfindungsgemäße Vorrichtung weist die Merkmale des Anspruchs 11 auf.

Vorzugsweise ist vorgesehen, dass der Zuschnitt dem an der Auflegewalze gehaltenen Verschlussmittel mittels einer Übergabewalze zuführbar ist.

Weiterhin kann vorgesehen sein, dass die Zuführung des Verschlussmittels zur Auflegewalze mittels eines Sensors kontrollierbar ist und/oder, dass die Zuführung des Zuschnitts zur Auflegewalze mittels eines Sensors kontrollierbar ist und/oder, dass die Zuführung des Verschlussmittels mit der Auflegewalze mittels eines Sensors kontrollierbar ist und/oder dass die Zuführung der Zuschnitte oder einer entsprechenden Materialbahn in den Bereich der Auflegewalze mittels eines Sensors kontrollierbar ist.

Ferner kann vorzugsweise vorgesehen sein, dass die Organe der Vorrichtung durch Steuerung von Antriebsmotoren nach Maßgabe der durch die Sensoren erfassten Daten erfolgt, derart, dass die Verschlussmittel mit daran angebrachten Zuschnitten lagegerecht im Bereich der Entnahmeöffnung angeordnet sind.

Bevorzugte Ausführungsbeispiele der Erfindung werden nachfolgend anhand der Zeichnung erläutert. In dieser zeigen:
- Fig. 1: eine geschlossene Innenpackung in räumlicher Darstellung,
- Fig. 2: eine geöffnete Innenpackung gemäß Fig. 1 in einer Außenpackung mit geöffnetem Deckel,
- Fig. 3: einen Vertikalschnitt durch die Innenpackung entlang Schnittlinie III - III in Fig. 1,
- Fig. 4: einen Zuschnitt für ein Verschlussmittel der Innenpackung,
- Fig. 5: einen Schnitt durch das Verschlussmittel entlang Schnittlinie V - V in Fig. 4,
- Fig. 6: einen Zuschnitt für die Innenpackung mit Verschlussmittel,
- Fig. 7: einen Schnitt durch den Zuschnitt entlang Schnittlinie VII - VII in Fig. 6,
- Fig. 8: einen Teil einer Vorrichtung zum Herstellen von Packungen für Zigaretten in schematischer Seitenansicht,
- Fig. 9: ein zweites Beispiel einer geschlossenen Innenpackung in einer Darstellung entsprechend Fig. 1,
- Fig. 10: eine geöffnete Innenpackung gemäß Fig. 9 in einer Außenpackung mit geöffnetem Deckel,
- Fig. 11: einen Vertikalschnitt durch die Innenpackung gemäß Fig. 9 entlang Schnittlinie XI - XI in Fig. 9,
- Fig. 12: einen Zuschnitt für die Innenpackung gemäß Fig. 9 mit Verschlussmittel,
- Fig. 13: einen Schnitt durch den Zuschnitt entlang Schnittlinie XIII - XIII in Fig. 12, und
- Fig. 14: einen Teil einer zweiten Vorrichtung zum Herstellen von Packungen für Zigaretten in schematischer Seitenansicht.

Die Ausführungsbeispiele der Zeichnungen befassen sich mit der Gestaltung von Packungen 10 für Zigaretten 11. Eine formierte, nämlich aus Reihen bestehende Zigarettengruppe ist Inhalt einer Innenpackung 12. Dieser besteht im ersten Ausführungsbeispiel aus vorzugsweise einem Zuschnitt 13 aus Folie, insbesondere aus einer feuchtigkeits- und aromadichten Folie.

Die Gruppe der Zigaretten 11 wird vorzugsweise vollständig, d. h. an allen Seiten, von dem Zuschnitt 13 umhüllt, bildet demnach einen sogenannten Dichtblock mit Innen-Vorderwand 14, Innen-Rückwand 15, Innen-Seitenwänden 16, Innen-Bodenwand 17 und Innen-Stirnwand 18.

Der Zuschnitt 13 ist so ausgebildet bzw. um die Gruppe der Zigaretten 11 herumgefaltet, dass die Innen-Stirnwand 18 frei von Faltungen ist, sondern eine durchgehend geschlossene Wandung bildet. In diesem Bereich ist eine Öffnungshilfe angebracht, die den leichten, insbesondere selbsttätigen Zugang zum Packungsinhalt ermöglicht. Die Innenpackung 12 weist zu diesem Zweck eine Entnahmeöffnung 19 im stirnseitigen Bereich auf. Vorzugsweise erstreckt sich die Entnahmeöffnung 19 im Bereich der Innen-Stirnwand 18 und einem anschließenden, stirnseitigen Teilstück der Innen-Vorderwand 14. Die Entnahmeöffnung 19 ist vorzugsweise mittig angeordnet und mit deutlich geringerer Breite als die Innenpackung 12.

Die Entnahmeöffnung 19 ist - bei geschlossener Packung 10 - überdeckt von einem Verschlussmittel, insbesondere einer Verschlusslasche 20. Diese überdeckt die Entnahmeöffnung 19 vorzugsweise vollständig und bildet vorzugsweise ringsherum einen streifenförmigen Überstand. Im Bereich eines Verankerungsstreifens 21 ist das Verschlussmittel dauerhaft mit der Innenpackung 12 verbunden, insbesondere im Bereich der Innen-Rückwand 15. Randstreifen 22, 23, 24 sind durch Klebung mit der Innenpackung 12 verbunden, jeweils in einem die Entnahmeöffnung 19 umgebenden Randstreifen. Die Randstreifen 22, 23, 24 sind mit lösbarem und mehrfach wirkendem Kleber fixiert, insbesondere sogenanntem PSA-Kleber.

Das Verschlussmittel ist in einem Endbereich, nämlich im Bereich eines in die Innen-Vorderwand 14 ragenden Schenkels mit einer Griff- bzw. Betätigungslasche 25 versehen. Diese ist vorzugsweise an der der Innen-Vorderwand 14 zugekehrten Seite leimfrei und kann dadurch erfasst werden. Die Betätigungslasche 25 erstreckt sich vorzugsweise über die volle Breite des Verschlussmittels als Randstreifen derselben.

Eine Besonderheit besteht darin, dass die Betätigungslasche 25 bei den gezeigten Ausführungsbeispielen mit einem bewegbaren Teil einer Außenpackung 26 verbunden ist. Die Außenpackung ist hier eine Klappschachtel mit Schachtelteil 27 und Deckel 28. Dieser ist im Bereich einer Schachtel-Rückwand 29 mit einer Deckel-Rückwand 30 über ein Liniengelenk 31 schwenkbar mit dem Schachtelteil 27 verbunden.

Das Verschlussmittel ist mit dem Deckel 28 verbunden, derart, dass beim Öffnen desselben die Verschlusslasche 20 ebenfalls in Öffnungsstellung gelangt (Fig. 2). Zu diesem Zweck ist die Betätigungslasche 25 mit dem Deckel 28 vorzugsweise im Bereich einer Deckel-Vorderwand 32, verbunden. Dies erfolgt vorzugsweise durch Leim bzw. durch einen sich in Längsrichtung der Betätigungslasche 25 erstreckenden Leimstreifen oder eine entsprechende Gruppe von Leimpunkten.

Der Leim ist vorzugsweise an der Außenseite der Betätigungslasche 25 angebracht. Bei der Herstellung der Packung bzw. beim Einführen der Innenpackung 12 in die Außenpackung 26 wird in der Schließstellung des Deckels 28 die Verbindung mit der Betätigungslasche 25 über den Leim hergestellt. Vorzugsweise ist an der Innenseite der Deckel-Vorderwand 32 ein Deckel-Innenlappen 33 vorgesehen. Mit vorzugsweise diesem ist die Betätigungslasche 25 dauerhaft verbunden. Beim Schließen des Deckels 28 kehrt auch das Verschlussmittel in die Schließstellung (Fig. 1) zurück.

Die Innenpackung 12 ist im ersten Ausführungsbeispiel als Dichtblock ausgebildet, gemäß Fig. 1 mit einer Kuvertfaltung im Bereich der Innen-Seitenwände 16. Auch im Bereich der Innen-Rückwand 15 sind einander überdeckende Faltlappen vorgesehen. Die Faltlappen sind durch thermisches Siegeln dicht miteinander verbunden. Im Bereich der Innen-Rückwand 15 in Art einer Flossennaht, die nach dem Siegeln gegen die Innenpackung 12 gelegt wird. Weiterhin kann innerhalb der Innenpackung 12 ein Stützorgan angeordnet sein, insbesondere ein Tray. Eine solche Innenpackung mit Tray ist beispielsweise aus der älteren Anmeldung WO 2013/053408 A1 bekannt.

Eine Besonderheit besteht darin, dass die Entnahmeöffnung 19 mindestens teilweise frei ist, also ohne den bei der Vorbereitung des Zuschnitts 13 im Bereich der Entnahmeöffnung 19 liegenden Öffnungslappen. Dieser ist Teil der Folie im Bereich der Entnahmeöffnung 19. Bei den Ausführungsbeispielen ist der Öffnungslappen vollständig beseitigt. Der Zuschnitt 13 ist demnach mit einer Ausnehmung versehen, die bei der fertigen Innenpackung 12 die Entnahmeöffnung 19 bildet. Alternativ kann eine U-förmige Stanzung im Zuschnitt 13 angebracht werden zur Bildung einer Öffnung. Der entstehende Öffnungslappen bleibt dann entlang einer Kante in Verbindung mit dem Zuschnitt 13 und aus dem Bereich der Entnahmeöffnung 19 herausgefaltet und an eine Wandung der Innenpackung angelegt, in der Regel an eine Innenseite der Innen-Rückwand 15. Auch in diesem Fall ist demnach eine freie Öffnung gebildet als Entnahmeöffnung 19.

Eine weitere Besonderheit ist die Ausbildung der Leimbereiche bzw. des Leimbildes zum lösbaren Verbinden des Verschlussmittels mit der Innenpackung 12. Wie insbesondere aus Fig. 6 ersichtlich, ist das Verschlussmittel mit einem rahmenartig ausgebildeten, die Entnahmeöffnung 19 umgebenden Leimbild versehen. Dieses kann bei der Herstellung an der aus einem gesonderten Zuschnitt bestehenden Verschlusslasche 20 und/oder am Zuschnitt 13 angebracht sein.

Das Leimbild (vorzugsweise PSA-Kleber), insbesondere mit Randstreifen 22, 23, 24, ist mit unterschiedlicher Haftwirkung ausgebildet, entsprechend der Beanspruchung beim Öffnen und Schließen der Innenpackung 12. Vorzugsweise ist mindestens der Randstreifen 22 mit geringerer Haftwirkung ausgebildet als die übrigen Abschnitte des Leimbildes. Vorliegend sind auch Bereiche der Randstreifen 23, 24 mit geringerer Haftwirkung ausgebildet, sodass insbesondere die Einleitung des Öffnungsvorgangs für das Verschlussmittel erleichtert ist. Die weiteren Teile des Leimbildes, nämlich der Verankerungsstreifen 21, ist mit höherer Haltkraft ausgebildet, um die dauerhafte Fixierung des Verschlussmittels an der Innenpackung 12 zu gewährleisten.

Die unterschiedlichen Halte- bzw. Verbindungswirkungen der Bereiche des Leimbildes können durch entsprechende Auswahl unterschiedlicher Leimarten bewirkt werden und/oder durch unterschiedliche Schichtdicken und/oder durch unterschiedliche Strukturen andererseits erreicht werden.

Diese Gestaltung der Leimverbindung der Verschlusslasche 20 mit dem Folienblock 11 kann auch bei herkömmlichen Dicht-Packungen und bei Packungen entsprechend Fig. 11 bis Fig. 14 angewendet werden. Bei den angesprochenen herkömmlichen Packungen kann es sich um solche handeln, bei denen der Öffnungslappen 35 in der Ausgangsstellung bleibt und mit der Verschlusslasche 20 verbunden ist.

Eine weitere Besonderheit betrifft den Aufbau des Zuschnitts 13 aus mehreren Lagen, die fest miteinander verbunden sind. Im vorliegenden Fall besteht der Zuschnitt 13 aus wenigstens drei Lagen, nämlich einer inneren Papierschicht 33, einer mittleren metallisierten Schicht 34 (z.B. Aluminium) und einer äußeren Schicht 35 aus einem Kunststoff (z.B. PET). Durch diesen Aufbau ist gewährleistet, dass der Zuschnitt 13 feuchtigkeits- und aromadicht ist und sich durch Siegeln verschließen lässt. Als Siegelverfahren kann dabei vorzugsweise ein Kaltsiegelverfahren zum Einsatz kommen. Fig. 6 zeigt die Anordnung einer entsprechenden Klebstoffzone 36, die sich umlaufend randseitig am Zuschnitt 13 erstreckt.

Eine weitere Besonderheit besteht hinsichtlich des Aufbaus der Verschlusslasche 20 als Verschlussmittel. An einer oberen Kunststoffschicht 37 ist unterseitig eine Klebstoffschicht 38 angebracht. Diese dient auch zur Befestigung eines weiteren Zuschnitts 39 im Bereich der Entnahmeöffnung 19.

Der Zuschnitt 39 besteht im vorliegenden Fall aus zwei Lagen, nämlich einer inneren Papierschicht 40 und einer zwischen der Papierschicht 40 und der Verschlusslasche 20 angeordneten metallisierten Schicht 41. Entsprechend entspricht der Aufbau des Zuschnitts 39 dem Aufbau des Zuschnitts 13 mit Ausnahme der fehlenden Kunststoffschicht. An der Stelle einer Papierschicht 40 kann auch eine Lage aus einem anderen Zellstoff vorgesehen sein.

Von Bedeutung ist auch die Anordnung bzw. Erstreckung des Zuschnitts 39. Die Gestalt des Zuschnitts 39 ist an die Form der Entnahmeöffnung 19 angepasst, jedoch ragt der Zuschnitt 39 allseits etwas über den Rand der Entnahmeöffnung 19 über diese hinaus, sodass der Zuschnitt 39 die Entnahmeöffnung 19 bzw. deren Rand umlaufend um das Maß "X" (siehe Fig. 3, 6 und 7) überlappt. Die Überlappung kann beispielsweise wenige Millimeter betragen. Wichtig ist, dass die Überlappung so groß ist, dass auf diese Weise einer Beeinträchtigung des Packungsinhalts durch eventuell aus der Klebstoffschicht 39 der Verschlusslasche 20 austretende Stoffe wenigstens entgegengewirkt wird.

Darüber hinaus überlappt natürlich auch die Verschlusslasche 20 den Zuschnitt 39, nämlich wiederum allseits bzw. umlaufend, sodass ein feuchtigkeits- und aromadichter Verschluss der Entnahmeöffnung 19 durch die Verschlusslasche 20 gewährleistet ist.

Unter Bezugnahme auf Fig. 8 wird nachfolgend eine Vorrichtung beschrieben, die zum Anbringen einer Verschlusslasche 20 als Verschlussmittel sowie eines Zuschnitts 39 an einer fortlaufenden Materialbahn 42 für Zuschnitte 13 geeignet ist. Dabei wird eine fortlaufende Materialbahn 42 für Zuschnitte 13 entlang einer Transportstrecke 43 transportiert und während des Transports mit Verschlusslaschen 20 und Zuschnitten 39 im Bereich der Entnahmeöffnungen 19 versehen.

In einem ersten Arbeitsschritt wird die Entnahmeöffnung 19 an der Materialbahn 42 angebracht. Dies erfolgt im Bereich einer Lochschneidvorrichtung 44. Im vorliegenden Fall besteht die Lochschneidvorrichtung 44 aus einem Paar von Walzen, die auf unterschiedlichen Seiten der Materialbahn 42 angeordnet sind. Vorzugsweise verfügen die Walzen am Umfang über Schneidmittel, mit denen die Entnahmeöffnungen 19 angebracht werden können. Eventuell entstehender Abfall 45 wird mittels einer Absaugvorrichtung 46 entfernt. Der Antrieb der Lochschneidvorrichtung 44 kann mittels eines Servomotors 47 erfolgen.

Der Lochschneidvorrichtung 44 vorgeordnet ist ein Sensor, insbesondere ein Druckmarkensensor, mit dem auf der Materialbahn 42 angebrachte Druckmarken 49 abgetastet werden können, um die Lage der Entnahmeöffnung 19 entsprechend zu positionieren.

Nach der Anbringung der Entnahmeöffnung 19 gelangt die Materialbahn 42 in den Bereich einer Auflegewalze 50, die mit einer auf der anderen Seite der Materialbahn angeordneten verstellbaren Andrückwalze 51 zusammenarbeitet. Der Auflegewalze 50 vorgeordnet ist wieder ein Sensor 52, um die Anbringung der Verschlusslasche 20 positionsgenau an der Materialbahn 42 zu ermöglichen.

Der Sensor 52 kann entweder die bereits erwähnte Druckmarke 48 abtasten oder unmittelbar die Entnahmeöffnung 19.

Die Auflegewalze 50 dient dazu, Verschlusslaschen 20 mit daran angebrachtem Zuschnitt 39 an der Materialbahn 42 anzubringen. Die Zuführung der Verschlusslaschen 20 und der Zuschnitte 39 wird später beschrieben. Die mit Verschlusslaschen 20 und Zuschnitten 39 versehene Materialbahn 42 wird dann an einem Andrückorgan 53 vorbeigeführt und abschließend mit einem weiteren Sensor 54 geprüft, insbesondere im Hinblick auf ordnungsgemäße Lage und/oder Anbringung der Verschlusslasche 20 etc.

Die Verschlusslaschen 20 werden auf einem fortlaufenden Trägerstreifen 55, auf dem sie mit Abständen zueinander angebracht sind, von einer Bobine 56 zugeführt und im Bereich einer Antriebswalze 57 umgelenkt. Daran schließt sich mit Abstand ein Ausgleichspendel 58 an, welches der Trägerstreifen 55 durchläuft.

Im Bereich einer Umlenkung 59 wird der Trägerstreifen 58 stark umgelenkt und über eine weitere Antriebswalze 59 sowie ein weiteres Ausgleichspendel 61 geführt auf einer weiteren Bobine 62 aufgewickelt. Durch die Umlenkung werden die Verschlusslaschen 20 einzeln von dem Trägerstreifen 55 gelöst und gelangen an den Umfang der Auflegewalze 50, wo sie vorzugsweise mittels Unterdruck gehalten werden. Über eine benachbart zur Auflegewalze 50 angeordnete Übergabewalze 63 werden lagegerecht Zuschnitt 39 zugeführt und gegen die auf der Andrückwalze 51 befindlichen Verschlusslaschen 20 gedrückt.

Die Zuschnitte 39 können entweder aus einer fortlaufenden Materialbahn 64 herausgetrennt werden, wie in Fig. 8 gezeigt. In diesem Fall wird die Materialbahn 64 zunächst über Transportrollen 65 geführt und mittels eines Paares von Vorzugswalzen 66 in den Bereich einer Schneideinheit 67 transportiert, wo einzelne Zuschnitte 39 aus der Materialbahn 64 herausgetrennt und an die Übergabewalze 63 übergeben werden. Dort werden die Zuschnitte 39 mittels Unterdruck am Umfang gehalten. Die restliche Materialbahn 64 wird im Anschluss an die Schneideinheit 67 wieder aufgewickelt. Sofern die Zuschnitte 39 abfallfrei aus der Materialbahn 64 herausgetrennt werden können, kann dieser Schritt natürlich entfallen.

Innerhalb der Vorrichtung sind weitere Sensoren angeordnet, um die lagegerechte bzw. positionsgerechte Zusammenführung der einzelnen Teile zu überwachen bzw. steuern zu können. Hierzu ist der Umlenkung 59 ein Sensor 68 vorgeordnet, der zur Erkennung der Verschlusslaschen 20 auf dem Trägerstreifen 55 dient. Der Übergabewalze 63 ist ein Sensor 69 zugeordnet, der die Lage der Zuschnitte 39 auf der Übergabewalze 63 detektiert. Im Anschluss an die Zusammenführung von Zuschnitt 39 und Verschlusslasche 20 ist ein Sensor 70 am Umfang der Auflegewalze 50 angeordnet um die Lage der Verschlusslasche 20 an der Auflegewalze 50 zu erkennen. Angetrieben wird die Vorrichtung durch diverse Servomotoren 71. Mit Hilfe einer geeigneten Steuerung, können die von den Sensoren ermittelten Informationen ausgewertet und die Vorrichtung durch Steuerung der Servomotoren so gesteuert werden, dass die Verschlusslaschen 20 und Zuschnitte 39 lagegerecht im Bereich der Entnahmeöffnungen 19 positioniert werden.

In Fig. 9 bis 13 ist ein zweites Ausführungsbeispiel einer Packung 10 gezeigt. Dieses zweite Ausführungsbeispiel unterscheidet sich vom ersten gezeigten Ausführungsbeispiel im Wesentlichen nur durch den Aufbau der Innenpackung 12. Die Innenpackung 12 ist aus einem dünnen Karton gebildet, der mit einem dichten Material beschichtet sein kann. Auch bei dieser Innenpackung 12 ist eine Verschlusslasche 20 mit einem zusätzlichen Zuschnitt 39 wie im ersten Ausführungsbeispiel angebracht.

Fig. 14 zeigt eine entsprechende Vorrichtung analog zum ersten Ausführungsbeispiel. Die Zuführung der Verschlusslaschen 20 und Zuschnitte 39 erfolgt dabei auf die gleiche Weise wie im ersten Ausführungsbeispiel. Allerdings werden die Zuschnitte 13 für die Innenpackung 12 nicht aus einer fortlaufenden Materialbahn 43 herausgetrennt, sondern aus einem Zuschnittmagazin 72 einzeln entnommen und an ein in der Transportstrecke 43 angeordnetes Obertrum 73 eines Endlosförderers 74 übergeben.

Auf dem Obertrum 73 liegen die Zuschnitte 13 flach auf und werden zwischen Mitnehmern 75 des Endlosförderers 74 gehalten.

Im Anschluss an die Anbringung der Verschlusslaschen 20 mit Zuschnitt 39, das Andrückorgan 53 und den Sensor 54 werden die Zuschnitte 13 mittels eines Abschubförderers 76 in den Bereich einer Stapeleinrichtung 77 transportiert, wo zwischen seitlichen Führungen 78 ein Stapel 79 aus Zuschnitten 13 gebildet wird, der unterseitig auf einem in vertikaler Richtung bewegbaren Huborgan 80 ruht.

Von der Stapeleinrichtung 77 werden die Stapel 79 an einen weiteren Abschubförderer 81 übergeben, mit dem die Stapel 79 abtransportiert werden.

Die Stapel 79 können zur späteren Verarbeitung in einer Verpackungsmaschine zunächst gelagert und unmittelbar in dieser verarbeitet werden.

**Bezugszeichenliste**

| | | | |
|---|---|---|---|
| 10 | Packung | 50 | Auflegewalze |
| 11 | Zigarette | 51 | Andrückwalze |
| 12 | Innenpackung | 52 | Sensor |
| 13 | Zuschnitt | 53 | Andrückorgan |
| 14 | Innen-Vorderwand | 54 | Sensor |
| 15 | Innen-Rückwand | 55 | Trägerstreifen |
| 16 | Innen-Seitenwand | 56 | Bobine |
| 17 | Innen-Bodenwand | 57 | Antriebswalze |
| 18 | Innen-Stirnwand | 58 | Ausgleichspendel |
| 19 | Entnahmeöffnung | 59 | Umlenkung |
| 20 | Verschlusslasche | 60 | Antriebswalze |
| 21 | Verankerungsstreifen | 61 | Ausgleichspendel |
| 22 | Randstreifen | 62 | Bobine |
| 23 | Randstreifen | 63 | Übergabewalze |
| 24 | Randstreifen | 64 | Materialbahn |
| 25 | Betätigungslasche | 65 | Transportrollen |
| 26 | Außenpackung | 66 | Vorzugsrollen |
| 27 | Schachtelteil | 67 | Schneideinheit |
| 28 | Deckel | 68 | Sensor |
| 29 | Schachtel-Rückwand | 69 | Sensor |
| 30 | Deckel-Rückwand | 70 | Sensor |
| 31 | Liniengelenk | 71 | Servomotor |
| 32 | Deckel-Vorderwand | 72 | Zuschnittmagazin |
| 33 | Papierschicht | 73 | Obertrum |
| 34 | metallisierte Schicht | 74 | Endlosförderer |
| 35 | äußere Schicht | 75 | Mitnehmer |
| 36 | Klebstoffzone | 76 | Abschubförderer |
| 37 | Kunststoffschicht | 77 | Stapeleinrichtung |
| 38 | Klebstoffschicht | 78 | Führung |
| 39 | Zuschnitt | 79 | Stapel |
| 40 | Papierschicht | 80 | Huborgan |
| 41 | metallisierte Schicht | 81 | Abschubförderer |
| 42 | Materialbahn | | |
| 43 | Transportstrecke | | |
| 44 | Lochschneidvorrichtung | | |
| 45 | Abfall | | |
| 46 | Absaugvorrichtung | | |
| 47 | Servomotor | | |
| 48 | Sensor | | |
| 49 | Druckmarke | | |

## Patentansprüche

1. Packung für Zigaretten (10) mit einer Außenpackung (26), vorzugsweise in der Ausführung als Hinge-Lid- Packung mit einem Schachtelteil (27) und einem schwenkbar am Schachtelteil (27) gelagerten Deckel (28), und mit einer Innenpackung (12) mit einem wenigstens eine Zigarettengruppe als Packungsinhalt vorzugsweise im Wesentlichen allseitig umgebenden Zuschnitt (13) aus einem Verpackungsmaterial, wobei die Innenpackung (12) eine Entnahmeöffnung (19) aufweist, um dem Konsumenten Zugriff auf den Packungsinhalt zu ermöglichen, und wobei die Innenpackung (12) ein Verschlussmittel, insbesondere eine Verschlusslasche (20), aufweist, das mittels einer wenigstens teilweise lösbaren Verklebung an der Innenpackung (12) befestigt ist und zum Zugriff auf die Entnahmeöffnung (19) bzw. den Packungsinhalt von der Innenpackung (12) abziehbar ist, und wobei der Zuschnitt (13) zur Bildung der Entnahmeöffnung (19) mit einer Öffnung versehen ist, die durch das Verschlussmittel verschließbar ist, wobei das Verschlussmittel einen Überdeckungsbereich aufweist, der in Schließstellung des Verschlussmittels die Entnahmeöffnung (19) allseits bzw. umlaufend umgibt und mit einem die Entnahmeöffnung (19) umlaufend umgebenden Bereich des Zuschnitts (13) durch Klebung verbindbar ist, **dadurch gekennzeichnet, dass** am Verschlussmittel auf der zur Innenpackung (12) weisenden Seite ein separater Zuschnitt (39) aus Verpackungsmaterial durch Klebung befestigt ist, der in Schließstellung des Verschlussmittels die Entnahmeöffnung (19) komplett überdeckt und allseits mit einem Überlappungsbereich (X) über einen Rand der Entnahmeöffnung (19) hinausragt.

2. Packung nach Anspruch 1, **dadurch gekennzeichnet, dass** der am Verschlussmittel angebrachte separate Zuschnitt (39) geringere Abmessungen als das Verschlussmittel aufweist, wobei das Verschlussmittel den separaten Zuschnitt (39) allseits bzw. umlaufend überlappt, derart, dass das Verschlussmittel komplett um den separaten Zuschnitt herum mit der Innenpackung (12) verklebbar ist.

3. Packung nach Anspruch 1 oder 2, **dadurch gekennzeichnet, dass** das Verschlussmittel auf der zur Innenpackung (12) weisenden Seitenfläche mit einer Klebstoffschicht (38) versehen ist, wobei sich die Klebstoffschicht (38) vorzugsweise über die gesamte Seitenfläche erstreckt und nur eine Betätigungslasche (25) des Verschlussmittels leimfrei ist.

4. Packung nach Anspruch 3 oder einem der anderen vorhergehenden Ansprüche, **dadurch gekennzeichnet, dass** die Klebstoffschicht (38) Bereiche unterschiedlicher Intensität bzw. Stärke der Haftung aufweist, insbesondere derart, dass in einem Bereich des Öffnungsbeginns beim Betätigen des Verschlussmittels eine Klebezone mit vergleichsweise schwächerer Klebewirkung, anschließend eine Klebezone mit vergleichsweise stärkerer Klebewirkung und eine weitere Klebezone mit höherer Klebewirkung ausgebildet ist.

5. Packung nach Anspruch 1 oder einem der anderen vorhergehenden Ansprüche, **dadurch gekennzeichnet, dass** das Verschlussmittel bzw. eine Betätigungslasche (25) derselben dauerhaft mit der Innenseite einer Deckel-Vorderwand (32) der Außenpackung (26) verbunden ist, vorzugsweise über einen Leimstreifen und/oder Leimpunkte an der freien Außenseite der Betätigungslasche (25).

6. Packung nach Anspruch 1 oder einem der anderen vorhergehenden Ansprüche, **dadurch gekennzeichnet, dass** der separate Zuschnitt (39) auf der zur Zigarettengruppe weisenden Seite eine Lage aus einem Zellstoff aufweist, insbesondere eine Papierschicht (40).

7. Verfahren zum Herstellen einer Packung (10) für Zigaretten (11) nach einem der vorhergehenden Ansprüche mit einer Außenpackung (26), vorzugsweise in der Ausführung als Hinge-Lid-Packung mit einem Schachtelteil (27) und einem schwenkbar am Schachtelteil (27) gelagerten Deckel (28), und mit einer Innenpackung (12) mit einem wenigstens eine Zigarettengruppe als Packungsinhalt vorzugsweise im Wesentlichen allseitig umgebenden Zuschnitt (13) aus einem Verpackungsmaterial, wobei die Innenpackung (12) eine Entnahmeöffnung (19) aufweist, um dem Konsumenten Zugriff auf den Packungsinhalt zu ermöglichen, und wobei die Innenpackung (12) ein Verschlussmittel, insbesondere eine Verschlusslasche (20), aufweist, das mittels einer wenigstens teilweise lösbaren Verklebung an der Innenpackung (12) befestigt ist und zum Zugriff auf die Entnahmeöffnung (19) bzw. den Packungsinhalt von der Innenpackung (12) abziehbar ist, und wobei zunächst eine Entnahmeöffnung (19) am Zuschnitt (13) angebracht wird und dass im nächsten Schritt das Verschlussmittel für die Entnahmeöffnung (19) lagegerecht am Zuschnitt (13) im Bereich der Entnahmeöffnung (19) angebracht wird, **dadurch gekennzeichnet, dass** am Verschlussmittel vor der Anbringung am Zuschnitt (13) auf der zur Innenpackung weisenden Seite ein separater Zuschnitt (39) aus Verpackungsmaterial durch Klebung derart befestigt wird, dass dieser in Schließstellung des Verschlussmittels die Entnahmeöffnung (19) komplette überdeckt und allseits mit einem Überlappungsbereich (X) über einen Rand der Entnahmeöffnung (19) hinausragt und wobei der separate Zuschnitt (39) allseits bzw. umlaufend durch das Verschlussmittel überdeckt wird.

8. Verfahren nach Anspruch 7, **dadurch gekennzeichnet, dass** die lagegerechte Anbringung der separaten Zuschnitte (39) an den Verschlussmitteln einerseits und die lagegerechte Anbringung der Verschlussmittel an den Zuschnitten (13) andererseits mittels Sensoren überwacht wird und zur lagegerechten Anbringung Antriebe von Organen der Verpackungsmaschine zum Transport der Verschlussmittel und/oder der Zuschnitte (13, 39) entsprechend gesteuert werden.

9. Verfahren nach Anspruch 8, **dadurch gekennzeichnet, dass** die Verschlussmittel von einem fortlaufenden Trägerstreifen (55) durch Umlenkung desselben abgelöst und an eine Auflegewalze (50) übergeben werden, wobei die Verschlussmittel derart an der Auflegewalze (50) transportiert werden, dass eine mit Kleber versehene Seite der Verschlussmittel von der Oberfläche der Auflegewalze (50) abgewandt ist, und dass Zuschnitte (39) gegen die an der Auflegewalze (50) befindlichen Verschlussmittel übergeben und durch Klebung an diesen befestigt werden.

10. Verfahren nach Anspruch 9, **dadurch gekennzeichnet, dass** die miteinander verbundenen Verschlussmittel und Zuschnitte (39) von der Auflegewalze (50) an einer fortlaufenden Materialbahn (42) für Zuschnitte (13) für die Innenpackung (12) oder an einzelnen Zuschnitten (13) für die Innenpackung (12) angebracht werden, nämlich lagegerecht an den in der Materialbahn (42) oder den Zuschnitten (13) angebrachten Öffnungen für die Entnahmeöffnung (19).

11. Vorrichtung zum Herstellen von Packung (10) für Zigaretten (11) nach einem der Ansprüche 1-6 mit einer Außenpackung (26), vorzugsweise in der Ausführung als Hinge-Lid-Packung mit einem Schachtelteil (27) und einem schwenkbar am Schachtelteil (27) gelagerten Deckel (28), und mit einer Innenpackung (12) mit einem wenigstens eine Zigarettengruppe als Packungsinhalt vorzugsweise im Wesentlichen allseitig umgebenden Zuschnitt (13) aus einem Verpackungsmaterial, wobei die Innenpackung (12) eine Entnahmeöffnung (19) aufweist, um dem Konsumenten Zugriff auf den Packungsinhalt zu ermöglichen, und wobei die Innenpackung (12) ein Verschlussmittel, insbesondere eine Verschlusslasche (20), aufweist, das mittels einer wenigstens teilweise lösbaren Verklebung an der Innenpackung (12) befestigt ist und zum Zugriff auf die Entnahmeöffnung (19) bzw. den Packungsinhalt von der Innenpackung (12) abziehbar ist, **gekennzeichnet durch** eine Lochschneidvorrichtung (44) zum Anbringen einer Entnahmeöffnung (19) am Zuschnitt (13), eine stromabwärts der Lochschneidvorrichtung (44) angeordneten Auflegewalze (50) zum Anbringen des Verschlussmittels am Zuschnitt (13) im Bereich der Entnahmeöffnung (19), wobei am Verschlussmittel auf der zur Innenpackung (12) weisenden Seite auf der Auflegewalze (50) ein separater Zuschnitt (39) aus Verpackungsmaterial derart durch Klebung befestigt ist, dass der separate Zuschnitt in Schließstellung des Verschlussmittels die Entnahmeöffnung (19) komplett überdeckt und allseits mit einem Überlappungsbereich (X) über einen Rand der Entnahmeöffnung (19) hinausragt und wobei der separate Zuschnitt (39) allseits bzw. umlaufend durch das Verschlussmittel überdeckt wird.

12. Vorrichtung nach Anspruch 11, **dadurch gekennzeichnet, dass** der separate Zuschnitt (39) dem an der Auflegewalze (50) gehaltenen Verschlussmittel mittels einer Übergabewalze (63) zuführbar ist.

13. Vorrichtung nach Anspruch 11 oder 12, **dadurch gekennzeichnet, dass** die Zuführung des Verschlussmittels zur Auflegewalze (50) mittels eines Sensors kontrollierbar ist und/oder, dass die Zuführung des separaten Zuschnitts (39) zur Auflegewalze (50) mittels eines Sensors kontrollierbar ist und/oder, dass die Zuführung des Verschlussmittels mit der Auflegewalze (50) mittels eines Sensors kontrollierbar ist und/oder dass die Zuführung der Zuschnitte (13) oder einer entsprechenden Materialbahn (42) in den Bereich der Auflegewalze (50) mittels eines Sensors kontrollierbar ist.

14. Vorrichtung nach Anspruch 13, **dadurch gekennzeichnet, dass** die Organe der Vorrichtung durch Steuerung von Antriebsmotoren nach Maßgabe der durch die Sensoren erfassten Daten erfolgt, derart, dass die Verschlussmittel mit daran angebrachten separaten Zuschnitten (39) lagegerecht im Bereich der Entnahmeöffnung (19) angeordnet sind.

## Claims

1. A pack for cigarettes (10) having an outer pack (26), preferably realized as a hinge-lid pack with a box part (27) and a lid (28) which is mounted on the box part (27) so as to be pivotable, and having an inner pack (12) with a blank (13) produced from packaging material which surrounds at least one cigarette group as pack contents preferably substantially on all sides, wherein the inner pack (12) comprises a removal opening (19) in order to make it possible for the consumer to access the pack contents, and wherein the inner pack (12) comprises a closure means, in particular a closure flap (20), which is fastened to the inner pack (12) by means of an at least partially releasable adhesive bond and is removable from the inner pack (12) for access to the removal opening (19) or to the pack contents, and wherein for forming the removal opening (19) the blank (13) is provided with an opening which is closable by the closure means, wherein the closure means comprises a coverage region which, with the closure means in the closed position, surrounds the removal opening (19) on all sides or circumferentially and is connectable by means of adhesion to a region of the blank (13) which surrounds the removal opening (19) circumferentially, **characterized in that** a separate blank (39) produced from packaging material is fastened by means of adhesion on the closure means on the side pointing to the inner pack (12), said separate blank, with the closure means in the closed position, covering the removal opening (19) entirely and projecting beyond an edge of the removal opening (19) on all sides with an overlap region (X).

2. The pack as claimed in claim 1, **characterized in that** the separate blank (39), which is provided on the closure means, comprises smaller dimensions than the closure means, wherein the closure means overlaps the separate blank (39) on all sides or circumferentially, in such a manner that the closure means is bondable to the inner pack (12) all around the separate blank.

3. The pack as claimed in claim 1 or 2, **characterized in that** the closure means is provided with an adhesive layer (38) on the side surface pointing to the inner pack (12), wherein the adhesive layer (38) preferably extends over the entire side surface and only an actuating flap (25) of the closure means is glue-free.

4. The pack as claimed in claim 3 or in one of the other preceding claims, **characterized in that** the adhesive layer (38) comprises regions of varying intensity or strength of adhesion, in particular in such a manner that in a region of the beginning of the opening, when the closure means is actuated, an adhesive zone with a comparatively weaker adhesive action is realized, followed by an adhesive zone with a comparatively stronger adhesive action and a further adhesive zone with a higher adhesive action.

5. The pack as claimed in claim 1 or in one of the other preceding claims, **characterized in that** the closure means or an actuating flap (25) of the same is connected permanently to the inside surface of a lid front wall (32) of the outer pack (26), preferably by means of a glue strip and/or glue dots on the free outside surface of the actuating flap (25).

6. The pack as claimed in claim 1 or in one of the other preceding claims, **characterized in that** the separate blank (39) on the side pointing to the cigarette group comprises a layer produced from a pulp, in particular a paper layer (40).

7. A method for producing a pack (10) for cigarettes (11) as claimed in one of the preceding claims, having an outer pack (26), preferably realized as a hinge-lid pack with a packet part (27) and a lid (28) which is mounted on the packet part (27) so as to be pivotable, and having an inner pack (12) with a blank (13) produced from packaging material which surrounds at least one cigarette group as pack contents preferably substantially on all sides, wherein the inner pack (12) comprises a removal opening (19) in order to make it possible for the consumer to access the pack contents, and wherein the inner pack (12) comprises a closure means, in particular a closure flap (20), which is fastened to the inner pack (12) by means of at least one partially releasable adhesive bond and is removable from the inner pack (12) for access to the removal opening (19) or to the pack contents, and wherein first of all a removal opening (19) is provided on the blank (13) and that in the next step the closure means for the removal opening (19) is provided in a situationally correct manner on the blank (13) in the region of the removal opening (19), **characterized in that**, prior to the provision on the blank (13), a separate blank (39) produced from packaging material is fastened by means of adhesion on the closure means on the side pointing to the inner pack in such a manner that said blank, with the closure means in the closed position, covers the removal opening (19) entirely and projects beyond an edge of the removal opening (19) on all sides with an overlap region (X) and wherein the separate blank (39) is covered on all sides or circumferentially by the closure means.

8. The method as claimed in claim 7, **characterized in that** the situationally correct provision of the separate blanks (39) on the closure means, on the one hand, and the situationally correct provision of the closure means on the blanks (13), on the other hand, is monitored by sensors and drives of members of the packing machine are controlled correspondingly for transporting the closure means and/or the blanks (13, 39) for the situationally correct provision.

9. The method as claimed in claim 8, **characterized in that** the closure means are detached from a continuous carrier strip (55) as a result of deflection of the same and are transferred to an application roller (50), wherein the closure means are transported in such a manner on the application roller (50) that a side of the closure means provided with adhesive is remote from the surface of the application roller (50), and **in that** blanks (39) are transferred to the closure means located on the application roller (50) and are fastened thereto as a result of bonding.

10. The method as claimed in claim 9, **characterized in that** the interconnected closure means and blanks (39) are provided by the application roller (50) on a continuous material web (42) for blanks (13) for the inner pack (12) or on individual blanks (13) for the inner pack (12), namely in a situationally correct manner at the openings, provided in the material web (42) or the blanks (13), for the removal opening (19).

11. An apparatus for producing a pack (10) for cigarettes (11) as claimed in one of the claims 1-6, having an outer pack (26), preferably realized as a hinge-lid pack with a box part (27) and a lid (28) which is mounted on the box part (27) so as to be pivotable, and having an inner pack (12) with a blank (13) produced from a packaging material which surrounds at least one cigarette group as pack contents preferably substantially on all sides, wherein the inner pack (12) comprises a removal opening (19) in order to make it possible for the consumer to access the pack contents, and wherein the inner pack (12) comprises a closure means, in particular a closure flap (20), which is fastened to the inner pack (12) by means of at least one partially releasable adhesive bond and is removable from the inner pack (12) for access to the removal opening (19) or to the pack contents, **characterized by** a hole cutting apparatus (44) for providing a removal opening (19) on the blank (13), an application roller (50) which is arranged downstream of the hole cutting apparatus (44) for providing the closure means on the blank (13) in the region of the removal opening (19), wherein a separate blank (39) produced from packaging material is fastened by means of adhesion on the closure means on the application roller (50) on the side pointing to the inner pack (12) in such a manner that the separate blank, with the closure means in the closed position, covers the removal opening (19) entirely and projects beyond an edge of the removal opening (19) on all sides with an overlap region (X) and wherein the separate blank (39) is covered on all sides or circumferentially by the closure means.

12. The apparatus as claimed in claim 11, **characterized in that** the separate blank (39) is suppliable by means of a transfer roller (63) to the closure means held on the application roller (50).

13. The apparatus as claimed in claim 11 or 12, **characterized in that** the supplying of the closure means to the application roller (50) is controllable by means of a sensor and/or **in that** the supplying of the separate blank (39) to the application roller (50) is controllable by means of a sensor and/or **in that** the supplying of the closure means with the application roller (50) is controllable by means of a sensor and/or **in that** the supplying of the blanks (13) or of a corresponding material web (42) into the region of the application roller (50) is controllable by means of a sensor.

14. The apparatus as claimed in claim 13, **characterized in that** the members of the apparatus are controlled by drive motors in accordance with the data acquired by the sensors in such a manner that the closure means with separate blanks (39) mounted thereon are arranged in a situationally correct manner in the region of the removal opening (19).

## Revendications

1. Emballage pour cigarettes (10) comportant un emballage extérieur (26), de préférence réalisé comme emballage à couvercle articulé doté d'une partie de boîte (27) et d'un couvercle (28) monté de manière pivotante sur la partie de boîte (27), et comportant un emballage intérieur (12) doté d'un flan (13) en un matériau d'emballage entourant de préférence sensiblement de tous côtés au moins un groupe de cigarettes comme contenu d'emballage, dans lequel l'emballage intérieur (12) comprend une ouverture de prélèvement (19), afin de permettre au consommateur d'accéder au contenu d'emballage, et dans lequel l'emballage intérieur (12) comprend un moyen de fermeture, en particulier une patte de fermeture (20), qui est fixé à l'emballage intérieur (12) au moyen d'un collage au moins partiellement détachable et peut être retiré de l'emballage intérieur (12) pour l'accès à l'ouverture de prélèvement (19) ou au contenu de paquet, et dans lequel le flan (13) est, pour la formation de l'ouverture de prélèvement (19), doté d'une ouverture qui peut être fermée par le moyen de fermeture, dans lequel le moyen de fermeture comprend une région de recouvrement qui, dans la position de fermeture du moyen de fermeture, entoure l'ouverture de prélèvement (19) de tous côtés ou de manière périphérique et peut être reliée par collage à une région du flan (13) entourant de manière périphérique l'ouverture de prélèvement (19), **caractérisé en ce qu'**un flan séparé (39) en matériau d'emballage est fixé par collage au moyen de fermeture sur le côté tourné vers l'emballage intérieur (12), lequel flan séparé recouvre complètement l'ouverture de prélèvement (19) et fait saillie au-delà d'un bord de l'ouverture de prélèvement (19) de tous côtés par une région de chevauchement (X) dans la position de fermeture du moyen de fermeture.

2. Emballage selon la revendication 1, **caractérisé en ce que** le flan séparé (39) placé sur le moyen de fermeture présente des dimensions plus petites que le moyen de fermeture, le moyen de fermeture chevauchant de tous côtés ou de manière périphérique le flan séparé (39), de telle sorte que le moyen de fermeture peut être collé à l'emballage intérieur (12) complètement tout autour du flan séparé.

3. Emballage selon la revendication 1 ou 2, **caractérisé en ce que** le moyen de fermeture est doté d'une couche d'adhésif (38) sur la face latérale tournée vers l'emballage intérieur (12), la couche d'adhésif (38) s'étendant de préférence sur toute la face latérale et seulement une patte d'actionnement (25) du moyen de fermeture étant dépourvue de colle.

4. Emballage selon la revendication 3 ou l'une des autres revendications précédentes, **caractérisé en ce que** la couche d'adhésif (38) comprend des régions d'intensités d'adhésion différentes ou de pouvoirs d'adhésion différents, de telle sorte que dans une région du début d'ouverture, lors de l'actionnement du moyen de fermeture, une zone adhésive d'effet d'adhésion relativement plus faible, puis une zone adhésive d'effet d'adhésion relativement plus forte et une autre zone adhésive d'effet d'adhésion plus élevée sont formées.

5. Emballage selon la revendication 1 ou l'une des autres revendications précédentes, **caractérisé en ce que** le moyen de fermeture ou une patte d'actionnement (25) de celui-ci est relié (e) de manière permanente au côté intérieur d'une paroi avant de couvercle (32) de l'emballage extérieur (26), de préférence par le biais d'une bande de colle et/ou de points de colle sur le côté extérieur libre de la patte d'actionnement (25).

6. Emballage selon la revendication 1 ou l'une des autres revendications précédentes, **caractérisé en ce que** le flan séparé (39) comprend, sur le côté tourné vers le groupe de cigarettes, une couche constituée d'une patte de cellulose, en particulier une couche de papier (40).

7. Procédé de fabrication d'un emballage (10) pour cigarettes (11) selon l'une des revendications précédentes comportant un emballage extérieur (26), de préférence réalisé comme emballage à couvercle articulé doté d'une partie de boîte (27) et d'un couvercle (28) monté de manière pivotante sur la partie de boîte (27), et comportant un emballage intérieur (12) doté d'un flan (13) en un matériau d'emballage entourant de préférence sensiblement de tous côtés au moins un groupe de cigarettes comme contenu d'emballage, dans lequel l'emballage intérieur (12) comprend une ouverture de prélèvement (19), afin de permettre au consommateur d'accéder au contenu d'emballage, et dans lequel l'emballage intérieur (12) comprend un moyen de fermeture, en particulier une patte de fermeture (20), qui est fixé à l'emballage intérieur (12) au moyen d'un collage au moins partiellement détachable et peut être retiré de l'emballage intérieur (12) pour l'accès à l'ouverture de prélèvement (19) ou au contenu de paquet, et dans lequel tout d'abord une ouverture de prélèvement (19) est ménagée sur le flan (13) et à l'étape suivante le moyen de fermeture pour l'ouverture de prélèvement (19) est placé en position exacte sur le flan (13) dans la région de l'ouverture de prélèvement (19), **caractérisé en ce qu'**un flan séparé (39) en matériau d'emballage est fixé par collage au moyen de fermeture avant le placement sur le flan (13) sur le côté tourné vers l'emballage intérieur, de telle sorte que ce flan séparé recouvre complètement l'ouverture de prélèvement (19) et fait saillie au-delà d'un bord de l'ouverture de prélèvement (19) de tous côtés par une région de chevauchement (X) dans la position de fermeture du moyen de fermeture, le flan séparé (39) étant recouvert de tous côtés ou de manière périphérique par le moyen de fermeture.

8. Procédé selon la revendication 7, **caractérisé en ce que** le placement en position exacte des flans séparés (39) sur les moyens de fermeture d'une part et le placement en position exacte des moyens de fermeture sur les flans (13) d'autre part est surveillé au moyen de capteurs et, pour le placement en position exacte, des entraînements d'organes de la machine d'emballage pour le transport des moyens de fermeture et/ou des flans (13, 39) sont commandés de manière correspondante.

9. Procédé selon la revendication 8, **caractérisé en ce que** les moyens de fermeture sont détachés d'une bande porteuse continue (55) par déviation de celle-ci et sont transférés à un rouleau d'application (50), les moyens de fermeture étant transportés sur le rouleau d'application (50) de telle sorte qu'un côté, doté de colle, des moyens de fermeture est opposé à la surface du rouleau d'application (50), et **en ce que** des flans (39) sont transférés contre les moyens de fermeture se trouvant sur le rouleau d'application (50) et sont fixés à celui-ci par collage.

10. Procédé selon la revendication 9, **caractérisé en ce que** les moyens de fermeture et les flans (39) reliés les uns aux autres sont placés par le rouleau d'application (50) sur une bande de matériau continue (42) pour flans (13) pour l'emballage intérieur (12) ou sur des flans individuels (13) pour l'emballage intérieur (12), à savoir en position exacte au niveau des ouvertures pour l'ouverture de prélèvement (19) ménagées dans la bande de matériau (42) ou les flans (13).

11. Procédé de fabrication d'emballages (10) pour cigarettes (11) selon l'une des revendications 1 à 6 comportant un emballage extérieur (26), de préférence réalisé comme emballage à couvercle articulé doté d'une partie de boîte (27) et d'un couvercle (28) monté de manière pivotante sur la partie de boîte (27), et comportant un emballage intérieur (12) doté d'un flan (13) en un matériau d'emballage entourant de préférence sensiblement de tous côtés au moins un groupe de cigarettes comme contenu d'emballage, dans lequel l'emballage intérieur (12) comprend une ouverture de prélèvement (19), afin de permettre au consommateur d'accéder au contenu d'emballage, et dans lequel l'emballage intérieur (12) comprend un moyen de fermeture, en particulier une patte de fermeture (20), qui est fixé à l'emballage intérieur (12) au moyen d'un collage au moins partiellement détachable et peut être retiré de l'emballage intérieur (12) pour l'accès à l'ouverture de prélèvement (19) ou au contenu de paquet, **caractérisé par** un dispositif de découpe de trous (44) pour ménager une ouverture de prélèvement (19) sur le flan (13), un rouleau d'application (50), disposé en aval du dispositif de découpe de trous (44), pour le placement du moyen de fermeture sur le flan (13) dans la région de l'ouverture de prélèvement (19), un flan séparé (39) en matériau d'emballage étant fixé par collage au moyen de fermeture sur le côté tourné vers l'emballage intérieur (12) sur le rouleau d'application (50), de telle sorte que le flan séparé recouvre complètement l'ouverture de prélèvement (19) et fait saillie au-delà d'un bord de l'ouverture de prélèvement (19) de tous côtés par une région de chevauchement (X) dans la position de fermeture du moyen de fermeture, et le flan séparé (39) étant recouvert de tous côtés ou de manière périphérique par le moyen de fermeture.

12. Dispositif selon la revendication 11, **caractérisé en ce que** le flan séparé (39) peut être acheminé au moyen de fermeture retenu sur le rouleau d'application (50) au moyen d'un rouleau de transfert (63).

13. Dispositif selon la revendication 11 ou 12, **caractérisé en ce que** l'acheminement du moyen de fermeture jusqu'au rouleau d'application (50) peut être contrôlé au moyen d'un capteur et/ou **en ce que** l'acheminement du flan séparé (39) jusqu'au rouleau d'application (50) peut être contrôlé au moyen d'un capteur et/ou **en ce que** l'acheminement du moyen de fermeture avec le rouleau d'application (50) peut être contrôlé au moyen d'un capteur et/ou **en ce que** l'acheminement des flans (13) ou d'une bande de matériau correspondante (42) dans la région du rouleau d'application (50) peut être contrôlé au moyen d'un capteur.

14. Dispositif selon la revendication 13, **caractérisé en ce que** les organes du dispositif sont commandés par des moteurs d'entraînement conformément aux données acquises par les capteurs, de telle sorte que les moyens de fermeture sur lesquels les flans séparés (39) sont placés sont disposés en position exacte dans la région de l'ouverture de prélèvement (19).
